# EUROPÄISCHE PATENTSCHRIFT

(11) **EP 1 815 925 B1**
(45) Veröffentlichungstag und Bekanntmachung des Hinweises auf die Patenterteilung: **27.07.2011**
(21) Anmeldenummer: 05028469.4
(22) Anmeldetag: 24.12.2005
(51) Int. Cl.: B22D 11/04, B22D 11/12, B22D 11/115

(54) **Verfahren und Vorrichtung zum Stranggiessen Doppel-T-Vorprofilen**
Method and apparatus for the continuous casting of double-T-bleam blanks
Procédé et dispositif pour la coulée continue des blooms profilés à double T

(43) Veröffentlichungstag der Anmeldung: 08.08.2007
(73) Patentinhaber: CONCAST AG, 8027 Zürich (CH)
(72) Erfinder: Kawa, Franz, 8134 Adliswil (CH); Mueller, Paul, 6404 Greppen (CH)
(74) Vertreter: Luchs, Willi

(56) Entgegenhaltungen:
- EP-A- 1 419 021
- US-A- 4 867 786
- PATENT ABSTRACTS OF JAPAN Bd. 1997, Nr. 03, 31. März 1997 (1997-03-31) -& JP 08 294746 A (NIPPON STEEL CORP), 12. November 1996 (1996-11-12)
- PATENT ABSTRACTS OF JAPAN Bd. 2003, Nr. 12, 5. Dezember 2003 (2003-12-05) -& JP 2005 066613 A (YASKAWA ELECTRIC CORP), 17. März 2005 (2005-03-17)
- PATENT ABSTRACTS OF JAPAN Bd. 1998, Nr. 14, 31. Dezember 1998 (1998-12-31) -& JP 10 230349 A (YASKAWA ELECTRIC CORP), 2. September 1998 (1998-09-02)

## Beschreibung

Die Erfindung betrifft eine Vorrichtung sowie ein Verfahren zum Stranggiessen von Doppel-T-Stahl-Vorprofilen gemäss dem Oberbegriff des Anspruches 1.

Stahl-Vorprofile stellen Vormaterial zum Erzeugen von gewalzten Stahlprofilträgern in I, H, U und Z-Querschnittsform sowie speziellen Spundwandprofilen dar. Ein Verfahren zum Stranggiessen derartiger Vorprofile ist beispielsweise in der EP-B-1 419 021 offenbart. Das Stranggiessen von Vorprofilen wurde in den 70-er Jahren industriell eingeführt und gewinnt in den letzten Jahren im Zuge des allgemeinen Trends zum sogenannten endabmessungsnahen Giessen immer mehr an Bedeutung.

Die Vorprofile werden meistens in einer Doppel-T-Querschnittsform gegossen, wobei der flüssige Stahl im Wesentlichen vertikal in eine sogenannte "dog-bone"-Durchlaufkokille eingeführt wird, deren Formhohlraumquerschnitt aus zwei Flanschteilen und einem Stegteil zusammengesetzt ist. Aus der Kokille wird ein Vorprofilstrang mit flüssigem Kern einer Strangführung mit Sekundärkühleinrichtungen zugeführt.

Im Unterschied zum Stranggiessen von klassischen, im Querschnitt rechteckigen oder runden Langprodukten stellt das Stranggiessen von Doppel-T-Vorprofilen einige Probleme dar, insbesondere wenn es sich um Vorprofile mit einem relativ dünnen Stegteil handelt, wenn hochfeste Sonderstahlgüten (CaSi bzw. Alberuhigt und mikrolegierte Stähle mit V, Nb u.a.) vergossen werden, oder beim Schnellgiessen. Aus Platzgründen, aber auch wirtschaftlich bedingt, wird der Flüssigstahl über nur einen Einguss in die Kokille eingeführt, meist asymmetrisch am Uebergang zwischen dem Stegteil und einem der Flanschteile. Infolgedessen ist es besonders schwierig, den komplizierten Kokillenhohlraum gleichmässig und ohne störende Turbulenzen zu füllen und so günstige Voraussetzungen für die Initialerstarrung unter Vermeidung von oberflächennahen Giessfehlern (Gasblasen, pin-hols) zu schaffen. Es ist auch schwierig, eine symmetrische Flüssigkeitsströmung innerhalb der Strangschale und folglich eine symmetrische Temperaturverteilung, welche letztlich zu einer homogenen Erstarrungsstruktur führt, zu erreichen. Ebenso problematisch ist es, bei einem dünnen Stegteil Brückenbildung beim Erstarren und daraus folgende Kernporosität und/oder Lunker zu vermeiden.

In der Druckschrift JP-A-8294746 ist eine Doppel-T-Vorprofilkokille geoffenbart, die mit je einem Paar statischer N- bzw. S-Pole auf jeder Aussenseite der Flanschen und dem Stegbereich zur Erreichung einer defektfreien Strangoberfläche ausgerüstet ist. Diese statischen Magnetpole haben den Zweck, wenig unterhalb der beiden symmetrisch angeordneten Eingiessrohren einen Bremseffekt zu erzeugen. Eine Veränderung der Geometrie der Rührbewegung ist bei dieser Rühreinrichtung nicht vorgesehen.

Die Druckschrift JP-A-10230349 offenbart eine elektromagnetische Rühreinrichtung zu einem im Querschnitt quadratförmigen Kokillenformat, bei welcher die Polschuhe gleichmässig Ober den Umfang verteilt an einem kreisförmigen Joch angeordnet sind und mit diesen eine drehende Rührbewegung bewirkt werden kann.

Der vorliegenden Erfindung liegt die Aufgabe zugrunde, eine Vorrichtung und ein Verfahren zu schaffen, mit der Doppel-T-Stahl-Vorprofile mit verbesserter Qualität hergestellt werden können, auch wenn es sich um einen relativ dünnen Stegteil und/oder um besondere Stahlgüten handelt.

Diese Aufgabe wird erfindungsgemäss durch Vorrichtungen nach Anspruch 1, 2, 3 oder 4 und das Verfahren nach Anspruch 7 gelöst.

Bevorzugte Weitergestaltungen der erfindungsgemässen Vorrichtung sowie des Verfahrens bilden den Gegenstand der abhängigen Ansprüche.

Dadurch, dass erfindungsgemäss der flüssige Kern des Vorprofilstranges unter Einsatz von elektromagnetisch induzierten Kräften im Bereich der Flanschteile und/oder des Stegteiles in Rührbewegungen quer zur Stranggiessrichtung versetzt wird und durch die Rührbewegungen der flüssige Stahl im Sumpf des Vorprofilstranges zwischen den Flanschteilen und dem Stegteil ausgetauscht wird, können die Strömungs- und Temperaturverhältnisse im Flüssigstahlsumpf innerhalb der Vorprofil-Strangschale gezielt aktiv beeinflusst und somit folgende Effekte herbeigeführt werden:
- Stabilisierung des Giessspiegelbereiches durch Unterdrückung der Turbulenzen auch bei wechselnden Prozessparametern wie Giessgeschwindigkeit, Giessspiegelposition (zwecks Vermeidung von nichtmetallischen Einschlüssen sowie Gasblasen in der Strangoberfläche);
- günstige, steuerbare Strömungsverhältnisse mit einem gezielten Flüssigstahlaustausch zwischen den beiden verdickten Hohlraumbereichen durch den dünnen Stegteil, auch bei einem asymmetrischen Einguss, und dadurch die Bildung einer gleichmässig dicken Strangschale mit günstigem Erstarrungsgefüge unter Vermeidung von Lunker und/oder Kernporosität;
- Vermeidung von Brückenbildungen während der Erstarrung trotz engen Verhältnissen im Stegteil des Formhohlraumquerschnittes.

Die Erfindung wird nachfolgend anhand der Zeichnungen näher erläutert. Es zeigen rein schematisch:
- Fig. 1:: eine Kokille im Querschnitt mit einem elektromagnetischen Rührer, gemäss Stand der Technik,
- Fig. 2:: eine Kokille im Querschnitt mit einem elektromagnetischen Rührer, gemäss Stand der Technik,
- Fig. 3 - 6:: ein drittes Ausführungsbeispiel eines elektromagnetischen, einer Kokille zugeordneten Rührers, mit verschiedenen Polschuh-Schaltungen,
- Fig. 7 + 8:: eine Kokille mit zwei Rührern in einer vierten Ausführungsform, mit verschiedenen Polschuh-Schaltungen,
- Fig. 9:: die Rührer nach Fig. 8 sowie die Kokille in Seitenansicht,
- Fig. 10:: eine Kokille mit zwei Rührern in einer fünften Ausführungsform,
- Fig. 11 + 12:: eine Kokille mit zwei Rührern in einer sechsten Ausführungsform, mit verschiedenen Polschuh-Schaltungen,
- Fig. 13:: den Rührer nach Fig. 10 sowie die Kokille in Seitenansicht,
- Fig. 14:: ein siebtes Ausführungsbeispiel eines elektromagnetischen, einer Kokille zugeordneten Rührers und
- Fig. 15: ein elektrisches Schema für den Rührer nach Fig. 14.

Fig. 1 zeigt schematisch eine Kokille 1 bzw. ihren horizontalen Formhohlraumquerschnitt, der aus zwei Flanschteilen 2, 3 und einem Stegteil 4 zusammengesetzt ist. Die Kokille 1 ist zum Stranggiessen von Doppel-T-Vorprofilen bestimmt. Der flüssige Stahl wird im Wesentlichen vertikal in diese Durchlaufkokille eingeführt, in der sich die Strangkruste bildet, und aus der ein Vorprofilstrang mit flüssigem Kern einer Strangführung mit Sekundärkühleinrichtungen zugeführt wird.

Der flüssige Kern des Vorprofilstranges wird vorzugsweise im Bereich der Kokille 1 (theoretisch möglich wäre auch unmittelbar am Austritt aus der Kokille 1) mittels eines elektromagnetischen Rührers 10 unter Einsatz von elektromagnetisch induzierten Kräften in Rührbewegungen quer zur Stranggiessrichtung versetzt und dadurch der flüssige Stahl im Sumpf des Vorprofilstranges zwischen den Flanschteilen 2, 3 und dem Stegteil 4 ausgetauscht.

Der in Fig. 1 dargestellte Rührer 10 weist ein ringförmiges, die Kokille 1 in einem bestimmten Höhenbereich umgebendes, geschlossenes Joch 11 mit sechs Polschuhen 12 bis 17 auf, wobei jeder Polschuh von einer elektromagnetischen Spule 19 umgeben ist. Die Polschuhe 12 bis 17 sind ungleichmässig am Umfang des Joches 11 verteilt, derart, dass je ein Polschuh 12, 13 auf die Flanschteile 2, 3 und je zwei Polschuhe 14, 15; 16, 17 von beiden Seiten auf den Stegteil 4 ausgerichtet sind. Der Rührer bzw. Rotationsrührer 10 arbeitet auf dem Prinzip eines 6-Pol Asynchronmotors, bei dem mit Hilfe von 3-Phasenstrom ein Wanderfeld erzeugt werden kann. Dabei ist die korrekte Beschaltung der Pole wichtig, um ein linear wanderndes oder drehendes Feld zu erhalten.

Bei einem in Fig. 2 gezeigten Ausführungsbeispiel ist die Kokille wiederum in einem bestimmten und vorzugsweise einstellbaren Höhenbereich von einem elektromagnetischen Rührer 20 mit einem ringförmigen, geschlossenen Joch 21 umgeben, an dessen Umfang wiederum sechs Polschuhe 22 bis 27 ungleichmässig verteilt sind, mit dem Unterschied, dass alle sechs Polschuhe 22 bis 27 auf den Stegteil 4 ausgerichtet sind.

Gemäss Fig. 3 bis 6 ist der Kokille 1 jeweils ein elektromagnetischer Rührer 30 zugeordnet, der ein die Kokille 1 umgebendes, geschlossenes, als ein rechteckförmiger Rahmen ausgebildetes Joch 31 aufweist, dessen Längsseiten je drei über die Kokillenbreite verteilte Polschuhe 34, 35, 36 und 37, 38, 39 zugeordnet sind, und dessen Schmalseiten mit je einem auf die Flanschteile 2, 3 frontal ausgerichteten Mittelpolschuh 32, 33 versehen sind. Wie nun im Folgenden beschrieben wird, kann der Rührer 30 sowohl als Rotationsrührer als auch als Linearrührer betrieben werden, je nach Polbeschaltung, d.h. je nachdem, welche Polschuhe und mit welcher Phasenreihenfolge (vgl. Phasenbezeichnung U, V, W; U', V', W') unter Strom gesetzt werden. Es werden anhand der Fig. 3 bis 6 vier verschiedene Betriebsmöglichkeiten dargelegt, bei denen jeweils sechs von den insgesamt acht Polschuhen 32 bis 39 unter Strom sind.

Bei der in Fig. 3 angedeuteten Polbeschaltung sind die Mittelpolschuhe 32, 33 im Flanschbereich abgeschaltet und die Polschuhe 34, 35, 36 an einer Längsseite des Joches 31 gegenüber den Polschuhen 37, 38, 39 an der anderen Längsseite phasenverschoben, wodurch eine lineare, gegenläufige Strömung im Stegteil 4 erzeugt wird (2x3-Pol Linearbetrieb, gegenläufig).

Fig. 4 zeigt ebenfalls eine Beschaltung für einen Linearbetrieb (Mittelpolschuhe 32, 33 im Flanschbereich abgeschaltet), ohne Umschaltung der Phasen an den Längsseiten, so dass sich im Stegteil 4 eine gleichläufige Strömung ergibt (2x3-Pol Linearbetrieb, gleichläufig).

Bei der in Fig. 5 angedeuteten Beschaltung sind Mittelpolschuhe 32, 33 im Flanschbereich unter Strom, jedoch die mittleren der drei Polschuhe 34, 35, 36; 37, 38, 39, die den beiden Längsseiten zugeordnet sind, abgeschaltet (Polschuhe 35, 38 ohne Strom). Somit werden in den Flanschbereichen Rotationsfelder erzeugt (2x3-Pol-Rotationsbetrieb). Mit der angedeuteten Phasenzuteilung an den Polschuhen 37, 32, 34 und 36, 33, 39 ist der Drehsinn der Rotationsfelder in den beiden Flanschteilen 2, 3 gleich, wodurch auch eine Strömung im Stegteil 4 entsteht, die allerdings weniger effizient ist als beim Linearbetrieb nach Fig. 3.

Bei einer Beschaltung der Polschuhe 37, 32, 34 und 36, 33, 39 nach Fig. 6 können mit dem Rührer 30 auch Rotationsfelder mit entgegengesetztem Drehsinn in den Flanschteilen 2, 3 erzeugt werden.

In Fig. 7 und 8 ist eine Variante gezeigt, bei der der Kokille 1 an ihrem Umfang zwei elektromagnetische Rührer 40, 40' bzw. zwei in Breitrichtung der Kokille 1 voneinander getrennte Joche 41, 41' mit je drei Polschuhen 42, 43, 44; 42', 43', 44' zugeordnet sind, wobei jedes Joch 41, 41' mit einem auf den jeweiligen Flanschteil 2, 3 frontal ausgerichteten Mittelpolschuh 42, 42' und zwei auf den Flanschteil 2, 3 von beiden Seiten gerichteten Polschuhen 43, 44; 43', 44' versehen ist. Mit den beiden Rührern 40, 40' kann wiederum ein 2x3-Pol-Rotations-betrieb bewerkstelligt bzw. Rotationsfelder in den Flanschbereichen 2, 3 erzeugt werden, die wiederum den gleichen Drehsinn (Fig. 7) oder den entgegengesetzten Drehsinn (Fig. 8) aufweisen.

Mit den zwei in Breitrichtung der Kokille 1 voneinander getrennten Rührern 40, 40' bzw. Jochen 41, 41' kann man somit praktisch die gleiche Wirkung erreichen wie mit dem mit dem geschlossenen Joch 31 versehenen und nach Fig. 5 oder 6 geschalteten Rührer 30. Darüber hinaus bringt diese Lösung jedoch zusätzliche Vorteile. Das elektromagnetische Rühren kann mit zwei unabhängigen Rührern oder Halbrühreren ausgeführt werden, die relativ einfach von aussen an die Kokille 1 herangeführt/montiert werden können. Durch den freien Sektor wird ein Designerspielraum gewonnen. Nicht zuletzt erlaubt diese Lösung auch, die beiden Rührer 40, 40' gegenseitig höhenversetzt anzuordnen, wie in Fig. 9 angedeutet, wobei die gegenseitige und/oder auf die Kokillenhöhe bezogene Höhenanordnung der Rührer 40, 40' vorzugsweise nach Bedarf eingestellt werden kann.

Ähnliche Vorteile bieten auch die Lösungen nach Fig. 10 bis 12, bei denen der Kokille 1 wiederum an ihrem Umfang zwei elektromagnetische Rührer 50, 50' (Fig. 10 und 13) bzw. 60, 60' (Fig. 11 und 12) zugeordnet sind, die jedoch nicht in Breit- sondern in Dickrichtung der Kokille 1 voneinander getrennte Joche 51, 51' bzw. 61, 61' aufweisen. Jedes Joch ist jeweils mit drei Polschuhen 52, 53, 54; 52', 53', 54' bzw. 62, 63, 64; 62', 63', 64' ausgestattet.

Bei der Ausführungsform nach Fig. 10 sind die drei Polschuhe 52, 53, 54; 52', 53', 54' jeweils über die gesamte Kokillenbreite verteilt und dabei zwei von denen (Polschuhe 52, 54; 52', 54') seitlich auf die Flanschteile 2, 3 gerichtet, und der mittlere Polschuh 53, 53' ragt bis zum Stegteil 4.

Bei der Ausführungsform nach Fig. 11 und 12 sind alle drei Polschuhe 62, 63, 64; 62', 63', 64' des jeweiligen Rührers 60, 60' lediglich über die Stegteilbreite verteilt und ragen zum Stegteil 4.

Die Rührer 50, 50' bzw. 60, 60' werden als Linearrührer betrieben, wobei im Stegteil 4 gegenläufige Strömung (Fig. 10 und 11) oder eine gleichläufige Strömung (Fig. 12) erzeugt werden kann.

Schliesslich zeigt Fig. 14 einen elektromagnetischen Rührer 70 mit einer 8-Pol-Struktur, aufgebaut ähnlich wie der Rührer 30 nach Fig. 3 bis 6 (mit einem als rechteckförmiger Rahmen ausgebildeten Joch 71, dessen Längsseiten mit je drei über die Kokillenbreite verteilten Polschuhen 74, 75, 76; 77, 78, 79 und dessen Schmalseiten mit je einem auf die Flanschteile 2, 3 frontal ausgerichteten Mittelpolschuh 72, 73 versehen sind). Allerdings wird bei dieser Ausführung nicht zwischen einem Rotations- und einem Linearbetrieb durch Ausschalten von zwei der acht Pole gewählt, sondern gleichzeitig werden Linearfelder im Stegteil 4 unter Verwendung eines 1x6-Pol-Linearrührers (Polschuhe 74, 75, 76; 77, 78, 79) und Rotationsfelder in den Flanschteilen 2, 3 unter Verwendung von 2x3-Pol-Rotationsrührern (Polschuhe 74, 72, 77 und 76, 73, 79) erzeugt.

Fig. 15 zeigt ein elektrisches Schema des Rührers 70 mit dieser 8-Pol-Struktur bzw. diesem 8-Pol-System, bei dem gleichzeitig die Linearfelder mittels eines 1 x6-Pol Linearrührers und die Rotationsfelder unter Verwendung dieser 2x3-Pol-Rotationsrührern erzeugt werden. Dieser elektromagnetische Rührer 70 wird vom Netz, zum Beispiel mit Drehstrom 50 Hz, mittels Leitungen 81, 82 gespiesen, wobei die Leitungen 81, 82 jeweils zu einem Frequenzumrichter 83, 84 führen. Diese Frequenzumrichter 83, 84 sind mit einer Umrichtersteuerung 85 verbunden und die einzelnen Phasen werden von dieser auf eine vorbestimmte Frequenz eingestellt.

Die Steuerung 85 hat die Aufgabe, die Frequenzen der beiden Umrichter aufeinander abzustimmen, um einerseits die im Steg und im Übergangsbereich zu den beiden Flanschteilen erzeugte Rührbewegungen zu synchronisieren. Ausserdem soll sie dem Auftreten von Schwebungserscheinungen bei geringfügig unterschiedlichen Frequenzen der beiden Rührer vorbeugen. Eine Schwebung würde dazu führen, dass im Laufe der Zeit einmal die einen und einmal die anderen Pole gleichzeitig unter Volllast wären, was eine sehr ungleichmässige Netzbelastung zur Folge hätte.

Von diesen Frequenzumrichtern 83, 84 sind die einzelnen Phasen U, V, W des einen Umrichters 84 bzw. der Phasen U₁, V₁, W₁ des andern Umrichters 83 zu den um die Polschuhe 74, 75, 76; 77, 78, 79 gewickelten Spulen geführt. Die Phasen U, V, W führen zu den Spulen 77', 78', 79' bei den Polschuhen 77, 78, 79 im Stegteil und weiter zu den zu diesen symmetrisch angeordneten Spulen 76', 75', 74' der Polschuhe 76, 75, 74, wobei die Verbindungsleitungen von den Spulen 77', 79' übers Kreuz zu den Spulen 76', 74' (in Serie geschaltet) geführt sind. Die Leitungen sind ausgehend von diesen Spulen zum Sternpunkt 87 geführt. Dasselbe ist bei den Phasen U₁, V₁, W₁ vorgesehen, was jedoch nicht im Detail erläutert ist. Bei dem Linearbetrieb wird die Phase W₁ zu der Spule 72' und weiter zu der gegenüberliegenden Spule 73' und weiter zu einer Sternschaltung 88 geleitet.

Mit den vorstehend beschriebenen elektromagnetischen Rührern 10; 20; 30; 40, 40'; 50, 50'; 60, 60'; 70 kann also - wie bereits erwähnt - der flüssige Kern des Vorprofilstranges unter Einsatz von elektromagnetisch induzierten Kräften im Bereich der Flanschteile und/oder des Stegteiles in Rührbewegungen quer zur Stranggiessrichtung versetzt und dadurch der flüssige Stahl im Sumpf des Vorprofilstranges zwischen den Flanschteilen und dem Stegteil ausgetauscht werden. Dadurch können die Strömungs- und Temperaturverhältnisse im Flüssigstahlsumpf innerhalb der Vorprofil-Strangschale gezielt aktiv beeinflusst und somit folgende Effekte herbeigeführt werden:
- Stabilisierung des Giessspiegelbereiches durch Unterdrückung der Turbulenzen auch bei wechselnden Prozessparametern wie Giessgeschwindigkeit, Giessspiegelposition (zwecks Vermeidung von nichtmetallischen Einschlüssen sowie Gasblasen in der Strangoberfläche);
- günstige, steuerbare Strömungsverhältnisse mit einem gezielten Flüssigstahlaustausch zwischen den beiden verdickten Hohlraumbereichen durch den dünnen Stegteil, auch bei einem asymmetrischen Einguss, und dadurch die Bildung einer gleichmässig dicken Strangschale mit günstigem Erstarrungsgefüge unter Vermeidung von Lunker und/oder Kernporosität;
- Vermeidung von Brückenbildungen während der Erstarrung trotz engen Verhältnissen im Stegteil des Formhohlraumquerschnittes.

## Patentansprüche

1. Vorrichtung zum Stranggiessen von Doppel-T-Stahlvorprofilen,
umfassend eine Durchlaufkokille (1), deren Formhohlraumquerschnitt aus zwei Flanschteilen (2, 3) und einem Stegteil (4) zusammengesetzt ist, sowie eine Strangführung mit Sekundärkühleinrichtungen,
wobei am Umfang des Vorprofilstranges bzw. der Durchlaufkokille (1) mindestens ein elektromagnetischer Rührer (30; 70) angeordnet ist, der ein Joch (31; 71) mit einer Anzahl von Polschuhen und diese umgebenden elektromagnetischen Spulen zur Erzeugung von linear wandernden und/oder drehenden elektromagnetischen Feldern umfasst, wobei durch steuerbare Polbeschaltung die Richtung bzw. Drehrichtung der Felder festlegbar ist,
**dadurch gekennzeichnet, dass**
der Rührer (30; 70) ein die Durchlaufkokille (1) umgebendes, geschlossenes, als ein rechteckförmiger Rahmen ausgebildetes Joch (31; 71) aufweist, dessen Längsseiten mit je drei über die Kokillenbreite verteilten Polschuhen (34, 35, 36, 37, 38, 39; 74, 75, 76, 77, 78, 79) und dessen Schmalseiten mit je einem auf die Flanschteile (2, 3) frontal ausgerichteten Mittelpolschuh (32, 33; 72, 73) versehen sind,
wobei die Stromversorgung der Polschuhe umschaltbar ist, wobei entweder die der Schmalseiten zugeordneten Mittelpolschuhe (32, 33) oder die mittleren der drei Polschuhe (34, 35, 36; 37, 38, 39), die den beiden Längsseiten zugeordnet sind, vom Strom abschaltbar sind.

2. Vorrichtung zum Stranggiessen von Doppel-T-Stahlvorprofilen,
umfassend eine Durchlaufkokille (1), deren Formhohlraumquerschnitt aus zwei Flanschteilen (2, 3) und einem Stegteil (4) zusammengesetzt ist, sowie eine Strangführung mit Sekundärkühleinrichtungen,
wobei am Umfang des Vorprofilstranges bzw. der Durchlaufkokille (1) mindestens ein elektromagnetischer Rührer (40, 40') angeordnet ist, der ein Joch (41, 41') mit einer Anzahl von Polschuhen und diese umgebenden elektromagnetischen Spulen zur Erzeugung von linear wandernden und/oder drehenden elektromagnetischen Feldern umfasst, wobei durch steuerbare Polbeschaltung die Richtung bzw. Drehrichtung der Felder festlegbar ist,
**dadurch gekennzeichnet, dass**
der Durchlaufkokille (1) an ihrem Umfang zwei Rührer (40, 40') bzw. zwei in Breitrichtung der Durchlaufkokille (1) voneinander getrennte Joche (41, 41') mit je drei Polschuhen (42, 43, 44; 42', 43', 44') zugeordnet sind, wobei jedes Joch (41, 41') mit einem auf den jeweiligen Flanschteil (2, 3) frontal ausgerichteten Mittelpolschuh (42, 42') und zwei auf den Flanschteil (2, 3) von beiden Seiten gerichteten Polschuhen (43, 44; 43', 44') versehen ist.

3. Vorrichtung zum Stranggiessen von Doppel-T-Stahlvorprofilen,
umfassend eine Durchlaufkokille (1), deren Formhohlraumquerschnitt aus zwei Flanschteilen (2, 3) und einem Stegteil (4) zusammengesetzt ist, sowie eine Strangführung mit Sekundärkühleinrichtungen,
wobei am Umfang des Vorprofilstranges bzw. der Durchlaufkokille (1) mindestens ein elektromagnetischer Rührer (50, 50') angeordnet ist, der ein Joch (51, 51') mit einer Anzahl von Polschuhen und diese umgebenden elektromagnetischen Spulen zur Erzeugung von linear wandernden und/oder drehenden elektromagnetischen Feldern umfasst, wobei durch steuerbare Polbeschaltung die Richtung bzw. Drehrichtung der Felder festlegbar ist,
**dadurch gekennzeichnet, dass**
der Durchlaufkokille (1) an ihrem Umfang zwei Rührer (50, 50') bzw. zwei in Dickrichtung der Durchlaufkokille (1) voneinander getrennte Joche (51, 51') mit je drei Polschuhen (52, 53, 54; 52', 53', 54') angeordnet sind, wobei die drei Polschuhe jeweils über die Kokillenbreite verteilt und dabei zwei von denen seitlich auf die Flanschteile (2, 3) und der mittlere Polschuh (53, 53') auf den Stegteil (4) gerichtet sind.

4. Vorrichtung zum Stranggiessen von Doppel-T-Stahlvorprofilen,
umfassend eine Durchlaufkokille (1), deren Formhohlraumquerschnitt aus zwei Flanschteilen (2, 3) und einem Stegteil (4) zusammengesetzt ist, sowie eine Strangführung mit Sekundärkühleinrichtungen,
wobei am Umfang des Vorprofilstranges bzw. der Durchlaufkokille (1) mindestens ein elektromagnetischer Rührer (60, 60') angeordnet ist, der ein Joch (61, 61') mit einer Anzahl von Polschuhen und diese umgebenden elektromagnetischen Spulen zur Erzeugung von linear wandernden und/oder drehenden elektromagnetischen Feldern umfasst, wobei durch steuerbare Polbeschaltung die Richtung bzw. Drehrichtung der Felder festlegbar ist,
**dadurch gekennzeichnet, dass**
der Durchlaufkokille (1) an ihrem Umfang zwei Rührer (60, 60') bzw. zwei in Dickrichtung der Durchlaufkokille (1) voneinander getrennte Joche (61, 61') mit je drei Polschuhen (62, 63, 64; 62', 63', 64') angeordnet sind, wobei die drei Polschuhe über die Stegteilbreite verteilt sind.

5. Vorrichtung nach einem der Ansprüche 2 bis 4, **dadurch gekennzeichnet, dass** die Rührer (40, 40'; 50, 50'; 60, 60') bzw. Joche (41, 41'; 51, 51 ; 61, 61') gegenseitig höhenversetzt im Kokillenbereich angeordnet sind.

6. Vorrichtung nach Anspruch 5, **dadurch gekennzeichnet, dass** die gegenseitige und/oder auf die Kokillenhöhe bezogene Höhenanordnung der Rührer (40, 40'; 50, 50'; 60, 60') bzw. Joche (41, 41'; 51', 51'; 61, 61') einstellbar ist.

7. Verfahren zum Stranggiessen von Stahl-Vorprofilen mit einer Vorrichtung nach einem der Ansprüche 1 bis 6 wobei der flüssige Kern unter Einsatz von elektromagnetisch induzierten Kräften im Bereich der Flanschteile (2, 3) und/oder des Stegteiles (4) in Rührbewegungen quer zur Stranggiessrichtung versetzt wird und durch die Rührbewegungen der flüssige Stahl im Sumpf des Vorprofilstranges zwischen den Flanschteilen (2, 3) und dem Stegteil (4) ausgetauscht wird.

8. Verfahren nach Anspruch 7, **dadurch gekennzeichnet, dass** die Rührbewegungen im Bereich der Durchlaufkokille (1) erzeugt werden.

9. Verfahren nach Anspruch 7 oder 8, **dadurch gekennzeichnet, dass** die Rührbewegungen in verschiedenen, einstellbaren Höhen im Vorprofilstrang erzeugt werden.

10. Verfahren nach einem der Ansprüche 7 bis 9, **dadurch gekennzeichnet, dass** unter Einsatz von elektromagnetisch induzierten Kräften im Bereich der beiden Flanschteile (2, 3), insbesondere in verdickten Übergangsbereichen zum Steg, gleichläufige oder gegenläufige Rotationsbewegungen im flüssigen Kern erzeugt werden.

11. Verfahren nach einem der Ansprüche 7 bis 10, **dadurch gekennzeichnet, dass** unter Einsatz von elektromagnetisch induzierten Kräften im Bereich des Stegteiles (4) gleichläufige oder gegenläufige Linearbewegungen im flüssigen Kern erzeugt werden.

12. Verfahren nach einem der Ansprüche 7 bis 11, **dadurch gekennzeichnet, dass** der flüssige Stahl über einen Einguss im Übergangsbereich zwischen dem Stegteil (4) und einem der Flanschteile (2, 3) des Formhohlraumes asymmetrisch in die Durchlaufkokille zugeführt und durch die Rührbewegungen im Formhohlraum über seinen Querschnitt verteilt wird.

## Claims

1. Apparatus for the continuous casting of steel I-cross-sectional shapes, comprising a continuous mold (1), whose mold cavity cross-section is composed of two flange parts (2, 3) and a web part (4), and a strand guide with secondary cooling devices,
whereby at least one electromagnetic stirring device (30; 70) disposed outside of the cross section strand respectively the continuous mold (1) comprising a yoke (31: 71) with a number of pole shoes and those surrounding electromagnetic coils for the generation of linearly travelling and/or rotating electromagnetic fields, whereby the direction resp. rotating direction of the fields is definable by a controllable pole interconnection,
**characterized in that**
the stirring device (30; 70) comprises a closed yoke (31; 71), which surrounds the continuous mold (1) and is formed as a rectangular frame, each of their longitudinal sides are provided with three pole shoes (34, 35, 36, 37, 38, 39; 74, 75, 76; 77, 78, 79) distributed over the continuous mold width, and whose narrow sides are each provided with a respective central pole shoe (32, 33; 72, 73) oriented frontally towards the flange parts (2, 3),
whereby the electric power supply of the pole shoes is switchable, whereby either the central pole shoes (32, 33) associated with the narrow sides or the centrals of the three pole shoes (34, 35, 36, 37, 38, 39), associated with the both longitudinal sides are disconnectable.

2. Apparatus for the continuous casting of steel I-cross-sectional shapes, comprising a continuous mold (1), whose mold cavity cross-section is composed of two flange parts (2, 3) and a web part (4), and a strand guide with secondary cooling devices,
whereby at least one electromagnetic stirring device (40, 40') disposed outside of the cross section strand respectively the continuous mold (1) comprising a yoke (41, 41') with a number of pole shoes and those surrounding electromagnetic coils for the generation of linearly travelling and/or rotating electromagnetic fields, whereby the direction resp. rotating direction of the fields is definable by a controllable pole interconnection,
**characterized in that**
two stirring devices (40, 40') respective two yokes (41, 41') separated from one another in the width direction of the continuous mold (1), with three respective pole shoes (42, 43, 44; 42', 43', 44'), are associated with the continuous mold (1) at its circumference, whereby each yoke (41, 41') being provided with a central pole shoe (42, 42') oriented frontally towards the respective flange part (2, 3) and with two pole shoes (43, 44; 43', 44') directed towards the flange part (2, 3) from both sides.

3. Apparatus for the continuous casting of steel I-cross-sectional shapes, comprising a continuous mold (1), whose mold cavity cross-section is composed of two flange parts (2, 3) and a web part (4), and a strand guide with secondary cooling devices,
whereby at least one electromagnetic stirring device (50, 50') disposed outside of the cross section strand respectively the continuous mold (1) comprising a yoke (51, 51') with a number of pole shoes and those surrounding electromagnetic coils for the generation of linearly travelling and/or rotating electromagnetic fields, whereby the direction resp. rotating direction of the fields is definable by a controllable pole interconnection,
**characterized in that**
two stirring devices (50, 50') respective two yokes (51, 51') separated from one another in the thick direction of the continuous mold (1) with three respective pole shoes (52, 53, 54; 52', 53', 54') are associated with the continuous mold (1) at its circumference, whereby the three pole shoes are in each case distributed over the mold width and thereby two of them are directed at the sides towards the flange parts (2, 3) and the central pole shoe (53, 53') projects up to the web part (4).

4. Apparatus for the continuous casting of steel I-cross-sectional shapes, comprising a continuous mold (1), whose mold cavity cross-section is composed of two flange parts (2, 3) and a web part (4), and a strand guide with secondary cooling devices,
whereby at least one electromagnetic stirring device (60, 60') disposed outside of the cross section strand respectively the continuous mold (1) comprising a yoke (61, 61') with a number of pole shoes and those surrounding electromagnetic coils for the generation of linearly travelling and/or rotating electromagnetic fields, whereby the direction resp. rotating direction of the fields is definable by a controllable pole interconnection,
**characterized in that**
two stirring devices (60, 60') respective two yokes (61, 61') separated from one another in the thick direction of the continuous mold (1) with three respective pole shoes (62, 63, 64; 62', 63', 64') are associated with the continuous mold (1) at its circumference, whereby the three pole shoes are distributed over the web part width.

5. Apparatus according to anyone of the claims 2 to 4, **characterized in that** the stirrers (40, 40'; 50, 50'; 60, 60') are one to the other disposed staggered in the height of the continuous mold region.

6. Apparatus according to claim 5, **characterized in that** the height arrangement of the stirrers (40, 40'; 50, 50'; 60, 60') respective the yokes (41, 41'; 51, 51'; 61, 61') is adjustable from one to the other and/or in respect to the mold height.

7. Method for the continuous casting of steel sectional shapes with an apparatus according to anyone of the claims 1 to 6, whereby the molten core is caused to stirring movements transversely to the strand casting direction by the electromagnetically induced forces in the region of the flange parts (2, 3) and/or of the web part (4), and the molten steel is exchanged by the stirring movements in the crater of the sectional shape strand between the flange parts (2, 3) and the web part (4).

8. Method according to claim 7, **characterized in that** the stirring movements are generated in the region of the continuous mold.

9. Method according to claim 7 or 8, **characterized in that** the stirring movements are generated in different adjustable heights in the sectional shape strand.

10. Method according to anyone of the claims 7 or 9, **characterized in that** rotational movements in the same or opposite directions in the molten core are generated by the electromagnetically induced forces in the region of the flange parts (2, 3), in particular in the thickened junction regions of the web.

11. Method according to anyone of the claims 7 or 10, **characterized in that** linear movements in the same or opposite directions in the molten core are generated by the electromagnetically induced forces in the region of the web part (4).

12. Method according to anyone of the claims 7 or 11, **characterized in that** the molten steel is supplied over an ingate in the junction region between the web part (4) and one of the flange parts (2, 3) of the cavity asymmetrically into the mold and is distributed in the cavity over its cross section by the stirring movements.

## Revendications

1. Appareil pour la coulée continue de blooms profilés à double T,
comprenant une lingotière à passage continu (1) avec une cavité de mise en forme dont la section se compose de deux parties de bride (2, 3) et d'une partie formant barrette (4), et comprenant un guidage de bloom avec des systèmes de refroidissement secondaires,
dans lequel au moins un agitateur électromagnétique (30 ; 70) est agencé à la périphérie du bloom profilé ou de la lingotière à passage continu (1), l'agitateur comprenant une culasse (31 ; 71) avec une pluralité de pièces polaires et de bobines électromagnétiques qui les entourent pour la génération de champs électromagnétiques en déplacement linéaire et/ou en rotation, de sorte que la direction de déplacement ou la direction de rotation des champs peut être déterminée par commande du branchement des pôles,
**caractérisé en ce que**
l'agitateur (30 ; 70) comprend une culasse fermée (31 ; 71), réalisée comme un cadre de forme rectangulaire qui entoure la lingotière à passage continu (1), dont les grands côtes sont dotés chacun de trois pièces polaires (34, 35, 36, 37, 38, 39 ; 74, 75, 76, 77, 78, 79) réparties sur la largeur de la lingotière, et dont les petits côtés sont dotés chacun d'une pièce polaire médiane (32, 33 ; 72, 73) orienter de manière frontale vers les parties de bride (2, 3),
l'alimentation électrique des pièces polaires pour être commuté, de telle manière que soit les pièces polaires médianes (32, 33) associée au petit côté, soit les pièces polaires centrale parmi les trois pièces polaires (34, 35, 36 ; 37, 38, 39) qui sont associées aux deux côtés longitudinaux peuvent être isolé vis-à-vis du courant.

2. Appareil pour la coulée continue de blooms profilés à double T,
comprenant une lingotière à passage continu (1) avec une cavité de mise en forme dont la section se compose de deux parties de bride (2, 3) et d'une partie formant barrette (4), et comprenant un guidage de blooms avec des systèmes de refroidissement secondaire,
dans lequel au moins un agitateur électromagnétique (40') est agencé à la périphéric du bloom profilé ou de la lingotière à passage continu (1), l'agitateur comprenant une culasse (41') avec une pluralité de pièces polaires et de bobines électromagnétiques qui les entourent pour la génération de champs électromagnétiques en déplacement linéaire et/ou en rotation, de sorte que la direction de déplacement ou la direction de rotation des champs peut être déterminée par commande du branchement des pôles,
**caractérisé en ce que**
à la lingotière à passage continu (1) sur sa périphérie sont associé(e)s deux agitateurs (40, 40') ou respectivement deux culasses (41, 41') séparé(e)s l'un(e) de l'autre dans la direction de la largeur de la lingotière à passage continu (1) avec chacun(e) trois pièces polaires (42, 43, 44 ; 42', 43', 44'), chaque culasse (41, 41') étant dotée d'une pièce polaire médiane (42, 42') orientée de manière frontale vers la partie formant bride (2, 3) respective, et de deux pièces polaires (43, 44 ; 43', 44') dirigées depuis les deux côtés vers la partie formant bride (2, 3).

3. Appareil pour la coulée continue de blooms profilés à double T,
comprenant une lingotière à passage continu (1) avec une cavité de mise en forme dont la section se compose de deux parties de bride (2, 3) et d'une partie formant barrette (4), et comprenant un guidage de blooms avec des systèmes de refroidissement secondaire,
dans lequel au moins un agitateur électromagnétique (50, 50') est agencé à la périphérie du bloom profilé ou de la lingotière à passage continu (1), l'agitateur comprenant une culasse (51, 51') avec une pluralité de pièces polaires et de bobines électromagnétiques qui les entourent pour la génération de champs électromagnétiques en déplacement linéaire et/ou en rotation, de sorte que la direction de déplacement ou la direction de rotation des champs peut être déterminée par commande du branchement des pôles,
**caractérisé en ce que**
à la lingotière à passage continu (1) sur sa périphérie sont associé(e)s deux agitateurs (50, 50') ou respectivement deux culasses (51, 51') séparé(e)s l'un(e) de l'autre dans la direction de la largeur de la lingotière à passage continu (1) avec chacun(e) trois pièces polaires (52, 53, 54 ; 52', 53', 54'), les trois pièces polaires étant réparties sur la largeur de la lingotière, et deux d'entre elles sont dirigées latéralement vers les parties de bride (2, 3) et la pièce polaire médiane (53, 53') est dirigée vers la partie formant barrette (4).

4. Appareil pour la coûtée continue de blooms profilés à double T,
comprenant une lingotière à passage continu (1) avec une cavité de mise en forme dont la section se compose de deux parties de bride (2, 3) et d'une partie formant barrette (4), et comprenant un guidage de blooms avec des systèmes de refroidissement secondaire,
dans lequel au moins un agitateur électromagnétique (60, 60') est agencé à la périphérie du bloom profilé ou de la lingotière à passage continu (1), l'agitateur comprenant une culasse (61, 61') avec une pluralité de pièces polaires et de bobines électromagnétiques qui les entourent pour la génération de champs électromagnétiques en déplacement linéaire et/ou en rotation, de sorte que la direction de déplacement ou la direction de rotation des champs peut être déterminée par commande du branchement des pôles,
**caractérisé en ce que**
à la lingotière à passage continu (1) sur sa périphérie sont associé(e)s deux agitateurs (60, 60') ou respectivement deux culasses (61, 61') séparé(e)s l'un(e) de l'autre dans la direction de l'épaisseur de la lingotière à passage continu (1) avec chacun(e) trois pièces polaires (62, 63, 64 ; 62', 63', 64'), les trois pièces polaires étant réparties sur la largeur de la partie formant barrette.

5. Appareil selon l'une des revendications 2 à 4, **caractérisé** à en ce que les agitateurs (40, 40'; 50, 50'; 60, 60') ou les culasses (41, 41'; 51, 51' ; 61, 61') sont agencé(e)s de façon décalée en hauteur les un(e)s par rapport aux autres dans la région de la lingotière.

6. Appareil selon la revendication 5, **caractérisé en ce que** l'agencement en hauteur réciproque et/ou agencement en hauteur par référence à la hauteur de la lingotière, des agitateurs (40, 40 ; 50, 50'; 60, 60') ou des culasses (41, 41' ; 51, 51' ; 61, 61') est réglable.

7. Procédé pour la coulée continue de blooms profilés à double T avec un appareil selon l'une des revendications 1 à 6, dans lequel le noyau liquide est amené à exécuter des mouvements d'agitation transversalement à la direction de coulée continue en utilisant des forces induites par voie électromagnétique dans la région des parties de bride (2, 3) et/ou de la partie formant barrette (4), et en raison des mouvements d'agitation, l'acier liquide est rechange dans le puits liquide du bloom profilé entre les parties de bride (2, 3) et la partie formant barrette (4).

8. Procédé selon la revendication 7, **caractérisé en ce que** les mouvements d'agitation sont engendrés dans la région de la lingotière à passage continu (1).

9. Procédé selon la revendication 7 ou 8, **caractérisé en ce que** les mouvements d'agitation sont engendrés dans le bloom profilé à des hauteurs différentes réglables.

10. Procédé selon l'une des revendications 7 à 9, **caractérisé en ce que** des mouvements de rotation de même sens ou de sens opposés sont engendrés dans le noyau liquide en employant des forces induites par voie électromagnétique dans la région des deux parties de bride (2, 3), en particulier dans les régions de transition épaissies vers la partie formant barrette.

11. Procédé selon l'une des revendications 7 à 10, **caractérisé en ce que** des mouvements linéaires de même sens ou de sens opposés sont engendrés dans le noyau liquide en employant des forces induites par voie électromagnétique dans la région de la partie formant barrette (4).

12. Procédé selon l'une des revendications 7 à 11, **caractérisé en ce que** l'acier liquide est amené de façon asymétrique dans la lingotière à passage continu via une buse d'entrée dans la région de transition entre la partie formant barrette (4) et l'une des parties de bride (2, 3) de la cavité de mise en forme, et sont réparties sur sa section transversale par les mouvements d'agitation dans la cavité de mise en forme.
